# EUROPÄISCHE PATENTSCHRIFT

(11) **EP 1 416 233 B1**
(45) Veröffentlichungstag und Bekanntmachung des Hinweises auf die Patenterteilung: **25.04.2007**
(21) Anmeldenummer: 03017429.6
(22) Anmeldetag: 01.08.2003
(51) Int. Cl.: F25B 17/08, F25D 11/00

(54) **Adsorptions-Kühlapparat mit Pufferspeicher**
Adsorption refrigerator with heat accumulator
Refrigerateur à adsorption avec accumulateur de chaleur

(30) Priorität: 29.10.2002 DE 10250510
(43) Veröffentlichungstag der Anmeldung: 06.05.2004
(73) Patentinhaber: ZEO-TECH Zeolith Technologie GmbH, 85716 Unterschleissheim (DE)
(72) Erfinder: Maier-Laxhuber, Peter, Dr., 85276 Pfaffenhofen (DE); Becky, Andreas, 85521 Ottobrunn (DE); Schmidt, Ralf, Dr., 85354 Freising (DE); Wörz, Reiner, Dipl.-Ing., 85293 Reichertshausen (DE); Weinzierl, Norbert, 85354 Freising (DE)

(56) Entgegenhaltungen:
- GB-A- 317 767
- GB-A- 436 402
- GB-A- 506 846
- US-A- 2 055 669
- US-A- 5 272 891
- ANDREW D. ALTHOUSE, CARL H. TURNQUIST, ALFRED F. BRACCIANO: "Modern Refrigeration and Air Conditioning" 2000, THE GOODHEART-WILLCOX COMPANY, INC. , XP002332329 * Seite 686 - Seite 687 *

## Beschreibung

Die Erfindung betrifft einen periodisch arbeitenden Adsorptions-Kühlapparat mit Pufferspeicher und ein Verfahren zu dessen Betrieb gemäß dem Oberbegriff des Anspruch 1.

Adsorptions-Kühlapparate sind Geräte, in denen ein festes Sorptionsmittel ein dampfförmiges Arbeitsmittel unter Wärmefreisetzung auf mittlerem Temperaturniveau sorbiert (Adsorptionsphase). Das Arbeitsmittel verdampft dabei in einem Verdampfer unter Wärmeaufnahme auf tieferem Temperaturniveau. Nach der Adsorptionsphase kann das Arbeitsmittel durch Wärmezufuhr auf hohem Temperaturniveau wieder desorbiert werden (Desorptionsphase). Dabei dampft Arbeitsmittel aus dem Sorptionsmittel ab und strömt in einen Verflüssiger. Dort wird das Arbeitsmittel rückverflüssigt und im Verdampfer anschließend erneut verdampft.

Adsorptions-Kühlapparate mit festen Sorptionsmitteln sind aus der EP 0 368 111 und der DE-OS 34 25 419 bekannt. Sorptionsmittelbehälter, gefüllt mit Sorptionsmittel, saugen dabei Arbeitsmitteldampf, welcher in einem Verdampfer entsteht, ab und sorbieren ihn in der Sorptionsmittelfüllung unter Wärmefreisetzung. Die Sorptionswärme muss dabei aus der Sorptionsmittelfüllung abgeführt werden. Die Kühlapparate können zum Kühlen und Warmhalten von Lebensmitteln in thermisch isolierten Behältern eingesetzt werden. Zwischen dem Verdampfer und dem Sorptionsmittel enthalten diese Kühlapparate eine Absperrvorrichtung. Diese erlaubt eine Verdampfung und Sorption des Arbeitsmittels zu einem späteren Zeitpunkt.

Der aus der EP 0 368 111 bekannte Adsorptions-Kühlapparat besteht aus einer transportablen Kühleinheit und einer davon separierbaren, stationären Ladestation. Die Kühleinheit enthält einen Sorptionsbehälter, gefüllt mit einem festen Sorptionsmittel und einen Verdampfer mit flüssigem Arbeitsmittel. Auch hier sind Verdampfer und Sorptionsbehälter über eine absperrbare Dampfleitung miteinander verbunden. Durch einen im Verdampfer eingebetteten Wärmetauscher fließen flüssige Medien, die durch temperaturgeregeltes Öffnen und Schließen der Absperreinrichtung auf das gewünschte Temperaturniveau gekühlt werden. Nachdem das Sorptionsmittel mit Arbeitsmittel gesättigt ist, kann es in der Ladestation erhitzt werden. Der dabei abströmende Arbeitsmitteldampf wird im Verdampfer rückverflüssigt. Die Kondensationswärme wird durch Kühlwasser, das durch den eingebetteten Wärmetauscher strömt, abgeführt.

Die Absperreinrichtungen dienen zum einen dazu, während der Desorptionsphase den Verdampfer vom restlichen Kühlapparat abzukoppeln, um ein Einströmen heißen Arbeitsmitteldampfes in den kalten Verdampfer zu verhindern und zum anderen dazu, während der Adsorptionsphase die Kälteerzeugung im Verdampfer zu regeln oder auf einen späteren Zeitpunkt zu verschieben. Ohne Absperreinrichtung wird der Verdampfer während der Desorptionsphase heiß und damit das mit diesem in Kontakt stehende zu kühlende Medium warm.

Aus der US-A-5 272 891 und der US-A-2 055 669 ist bekannt, die Verdampfer so anzuordnen, dass sie auch während der Desorptionsphasen mit Arbeitsmittel überflutet sind. Arbeitsmitteldampf kann dann nicht in den Verdampfer strömen und ihn erwärmen. Diese Lösung ist jedoch für das Arbeitsmittel Wasser mit seinem sehr niedrigen Dampfdruck nicht realisierbar, da der hydrostatische Wasserdruck einer Verdampfung entgegenwirkt. Aus beiden Schriften ist auch bekannt die Kondensationswärme in einem Wärmepuffer größtenteils bis zur folgenden Sorptionsphase zwischenzuspeichern.

Aufgabe der vorliegenden Erfindung ist es, in einem Adsorptions-Kühlapparat ohne Absperreinrichtung gemäß dem Oberbegriff des Anspruchs 1 das zu kühlende Medium in der Desorptionsphase vor unzulässiger Erwärmung zu schützen.

Gelöst wird diese Aufgabe bei einem Adsorptions-Kühlapparat der erfindungsgemäßen Art durch die kennzeichnenden Merkmale der Ansprüche 1 und 11. Die Unteransprüche zeigen vorteilhafte Ausgestaltungen der Erfindung.

Die Kopplung des Verflüssigers an einen Pufferspeicher erlaubt eine deutlich schnellere Desorption und damit einhergehend eine höhere Desorptionsleistung, da die Verflüssigungswärme z.B. auf Grund einsetzender Konvektion effektiver abgeleitet werden kann. Die Desorptionsphase kann damit gegenüber der Adsorptionsphase deutlich verkürzt werden. Das zu kühlende Medium ist weniger lange den hohen Verflüssigungs-Temperaturen ausgesetzt. Bei einem geeignet dimensionierten Pufferspeicher kann die Desorptionsphase auf wenige Minuten reduziert werden, während die Adsorptionsphase mehrere Stunden bis zu mehreren Tagen dauern kann. Der Pufferspeicher kann während dieser langen Adsorptionsphase die mit hoher Leistung aufgenommene Wärmelast langsam und über kleine Wärmetauscherflächen abführen.

Als Pufferspeicher sind prinzipiell alle aus der Wärmespeichertechnik bekannten Speichermedien wie Flüssigkeiten, Phasenwechselmaterialien (PCM) und Feststoffe geeignet. Preiswert ist Wasser, das auch eine hohe Wärmeübertragungsleistung ermöglicht. Der Verflüssiger kann dabei direkt in einem Wasserspeicher integriert sein. Über die äußere Oberfläche des Tanks wird dann die gepufferte Wärme während der langen Adsorptionsphase ohne zusätzliche Wärmetauscher an die Umgebungsluft abgeführt.

Da der Verdampfer systembedingt bei jeder Desorption auf das Temperaturniveau der Verflüssigung angehoben wird und zu Beginn der Adsorptionsphase durch Verdampfen eines Teils des Arbeitsmittels wieder auf das tiefe Temperaturniveau der Verdampfung abgekühlt werden muss, ist es sinnvoll die thermische Masse des Verdampfers gering zu halten und die Menge flüssigen Arbeitsmittels so einzustellen, dass am Ende der Adsorptionsphase möglichst das gesamte Arbeitsmittel verdampft ist. Gegen Ende der Adsorption wird die Arbeitsmittelmenge im Verdampfer immer kleiner und folglich die Benetzung der Wärmetauscherfläche zur Wärmeaufnahme aus dem zu kühlenden Medium immer schwieriger. Erfindungsgemäß enthält der Verdampfer für diesen Betriebszustand Benetzungsmittel, die das restliche Arbeitsmittel homogen über die innere Verdampferfläche verteilen. Bewährt haben sich hierfür Glasfaservliese, die als dünne Schicht auf den entsprechenden Verdampferflächen aufgebracht sind.

Besonders vorteilhaft ist es, wenn der Verdampfer in Bezug auf das zu kühlende Medium so angeordnet ist, dass er während der Desorptionsphase relativ wenig Wärme abgibt. Erreicht wird dies z.B. dadurch, dass relativ wenig zu kühlendes Medium mit dem Verdampfer in Kontakt steht oder während der Desorptionsphase nicht umgewälzt wird. Wenn das zu kühlende Medium gasförmig ist, wie z.B. in Kühlschränken, ist es vorteilhaft, den Verdampfer unter der Decke des Schrankes zu platzieren. Da warme Luft leichter ist als kalte, verbleibt die kalte Luftmasse im unteren Bereich des Schrankes während nur die den Verdampfer umgebende Luftmenge warm wird. Die im Schrank gelagerten Waren bleiben dann während der relativ kurzen Desorptionsphase kalt. Dieser Effekt kann noch zusätzlich durch Kälte speichernde Medien und/oder Strahlungsschirmen verstärkt werden, die unterhalb des Verdampfers angeordnet sind.

Für hohe Desorptionsleistungen sind eine hohe Wärmeleitung im Sorptionsmittel und ein guter Wärmeübergang von der Heizquelle nötig. Besonders vorteilhaft kann es sein, wenn die Heizleistung in das Sorptionsmittel während der Desorptionsphase weit höher ist, als die Wärmeverluste an die Umgebung. In diesem Fall kann eine thermische Isolierung an den der Umgebung zugewandten Sorptionsbehälter-Hüllen entfallen. Über diese wird während der Adsorptionsphase die Adsorptionswärme abgegeben, ohne dass es zusätzlicher Maßnahmen bedarf.

Besonders vorteilhaft ist die Verwendung des Adsorptionsstoffpaares Zeolith/Wasser. Zeolith ist ein kristallines Mineral, das aus einer regelmäßigen Gerüststruktur aus Silizium- und Aluminiumoxiden besteht. Diese Gerüststruktur enthält kleine Hohlräume, in welchen Wassermoleküle unter Wärmefreisetzung adsorbiert werden können. Innerhalb der Gerüststruktur sind die Wassermoleküle starken Feldkräften ausgesetzt, welche die Moleküle im Gitter in einer flüssigkeitsähnlichen Phase binden. Die Stärke der auf die Wassermoleküle einwirkenden Bindungskräfte ist abhängig von der bereits voradsorbierten Wassermenge und der Temperatur des Zeolithen. Für den praktischen Gebrauch können pro 100 Gramm Zeolith bis zu 25 Gramm Wasser sorbiert werden. Zeolithe sind feste Stoffe ohne störende Wärmeausdehnung bei der Adsorptions- bzw. Desorptionsreaktion. Die Gerüststruktur ist von allen Seiten für die Wasserdampfmoleküle frei zugänglich. Die Apparate sind deshalb in jeder Lage einsatzfähig.

Die Verwendung von Wasser als Arbeitsmittel gestattet es, den erforderlichen Regelungsaufwand auf ein Minimum zu reduzieren. Beim Verdampfen von Wasser unter Vakuum kühlt sich die Wasseroberfläche auf 0°C ab und gefriert bei fortgesetzter Verdampfung zu Eis. Die Eisschicht kann vorteilhaft zur Regelung der Temperatur des zu kühlenden Mediums benutzt werden. Bei geringer Wärmezufuhr wächst die Eisschicht, bei sehr großer Wärmezufuhr schmilzt sie ab. Durch die Eisbildung wird die Wärmeübertragung vom zu kühlenden Medium in den Verdampfer reduziert, so dass sich das Medium nicht unter 0°C abkühlen kann. Bei fortgesetzter Verdampfung kann der komplette Wasservorrat im Verdampfer vereisen. Die Sublimationstemperatur der Eisschicht sinkt anschließend unter 0°C ab.

Dem wässerigen Verdampferinhalt können auch den Gefrierpunkt absenkende Stoffe beigemischt sein, wenn die Temperatur des zu kühlenden Mediums unter 0°C abgesenkt werden soll.

Verwendbar sind auch andere Sorptionstoff-Paarungen, bei denen das Sorptionsmittel fest ist und auch bei der Sorptionsreaktion fest bleibt. Feste Sorptionsmittel haben eine geringe Wärmeleitung und einen begrenzten Wärmeübergang. Da auch der Wärmeübergang vom Sorptionsmittelbehälter an die Wärme aufnehmende Umgebungsluft in der gleichen Größenordnung liegt, empfehlen sich prinzipiell Wärmetauscher ohne Berippung, wie beispielsweise Platten, Rohre und gewellte Metallschläuche. Einige feste Sorptionsmittel, wie Zeolithe, sind stabil genug um auch äußere Überdrücke auf dünnwandigen Wärmetauscherflächen zu kompensieren. Zusätzliche Versteifungen oder dickwandige Wärmetauscherflächen sind deshalb nicht nötig.

Feste Sorptionsmittel lassen sich zudem zu Formkörpern verarbeiten. Ein einzelner oder einige wenige Formkörper können eine komplette, preisgünstige Sorptionsmittelfüllung bilden.

Für eine wirtschaftliche Betriebsweise sind bei Zeolith/Wasser-Systemen Desorptions-Endtemperaturen von 200 bis 300 °C und Adsorptions-Endtemperaturen von 40 bis 80°C empfehlenswert. Da insbesondere Zeolithgranulate eine geringe Wärmeleitung haben, sind die Sorptionsmittelbehälter so auszulegen, dass der Wärmeleitungsweg für die umgesetzten Wärmemengen 3 cm nicht übersteigt.

Als Wärmequelle für die Desorptionsphase sind alle bekannten Einrichtungen geeignet, vorausgesetzt das erforderliche Temperaturniveau für die Desorptionsreaktion wird damit erreicht. Vorteilhaft sind elektrisch beheizte Platten oder Patronen, die der Geometrie der Sorptionsmittelbehälter angepasst sind. Gut geeignet sind auch Heizvorrichtungen, die mittels Strahlung oder Induktion (Wirbelströme) die Sorptionsmittelfüllung erhitzen. Beim Beheizen des Sorptionsmittels mittels einer Flamme kann die Heizfläche auch als Wärmetauscherfläche zur Wärmeabgabe während der Adsorptionsphase genutzt werden. Somit kann eine der üblicherweise doppelt installierten Wärmetauscherflächen eingespart werden.

Vorteilhaft kann es auch sein, die Geometrie des Sorptionsmittelbehälters speziell auf die Wärmeabgabe während der Sorptionsphase abzustimmen. Für den Fall der Wärmeabgabe an die Umgebungsluft sind große, strömungsgünstige Wärmetauscherflächen zu bevorzugen.

Das Arbeitsmittel kondensiert überwiegend im Verflüssiger. Das Kondensat muss von dort in den Verdampfer geleitet werden. Wenn der Adsorptions-Kühlapparat einfach aufgebaut ist, muss das Kondensat ohne zusätzliche Hilfe in den Verdampfer zurückfliesen können. Einfach zu realisieren ist dies immer dann, wenn der Verflüssiger und damit auch der Wärmepuffer höher liegen als der Verdampfer. Das Kondensat kann dann schon während der Desorptionsphase auf Grund der Schwerkraft zurückfliesen. In Kühlapparaten wo dies nicht möglich ist, kann es von Vorteil sein, wenn das Kondensat im Verflüssiger oder einem Sammeltank gespeichert wird, um dann zu Beginn der Adsorptionsphase, wenn der Dampfdruck im Verdampfer sinkt, in den Verdampfer hochgesaugt zu werden.

Bei kostengünstigen Kühlapparaten muss auf eine aufwendige, elektronische Regelung verzichtet werden. Da aber Adsorptionsapparate zwangsläufig eine stark schwankende Kühlleistung abgeben, ist es von Vorteil, wenn die Kühlleistung auf einfache Weise begrenzt werden kann. Erfindungsgemäß wird hierzu der Querschnitt der Arbeitsmitteldampfleitung zum Sorptionsmittel verringert. Dies kann z.B. durch Dehnkörper erfolgen, die bei sinkender Temperatur den Leitungsquerschnitt zum Sorptionsmittel verkleinern. Besonders preiswert sind Bi-MetallElemente, die im Verdampfer eingebaut, den Ausgang des Verdampfers bei sinkenden Verdampfertemperaturen verengen.

In der Zeichnung ist die Erfindung am Beispiel zweier elektrisch beheizter Kühlschränke dargestellt.
Fig. 1 zeigt ein Schnittbild durch einen Adsorptions-Kühlapparat mit tiefer liegendem Verflüssiger, während
Fig. 2 den oberen Teil eines Adsorptions-Kühlapparat mit einem in Bezug auf den Verdampfer höher liegenden Verflüssiger aufzeigt.

Ein in Fig. 1 dargestellter Kühlschrank 1 besteht aus einem thermisch isolierten Hohlkörper 2, den an seiner Vorderseite eine Tür 3 verschließt und der im Innenraum Lebensmittel und Getränkeflaschen 11 abkühlt und gekühlt lagert. Das vom Verdampfer zu kühlende Medium ist in dieser Anwendung die Luft im Innenraum des Kühlschrankes.

Unter der Decke des Kühlschrankes 1 ist ein Verdampfer 4 angeordnet, aus dem das Arbeitsmittel Wasser 5 verdampft. Der Verdampfer 4 ist über eine Arbeitsmitteldampfleitung 9 mit einem Sorptionsmittelbehälter 12 und über eine weitere Verbindungsleitung 10 mit einem Verflüssiger 13 verbunden. Der Verdampfer 4 ist auf seiner unteren Innenfläche mit einem saugfähiges Faservlies 6 beschichtet, welches das Arbeitsmittel Wasser homogen über die Wärme aufnehmende Oberfläche verteilt. Außen enthält er mehrere Kühlrippen 7, die Wärme aus dem zu kühlenden Medium Luft aufnehmen. Unterhalb der Kühlrippen 7 ist eine Lage Kälte speichernde Elemente 8 eingelegt, die Wasser enthalten und die auch vereisen können. Vor der Mündung der Arbeitsmitteldampfleitung 9 ist ein Bi-Metall-Element 23 angeordnet, das bei sinkenden Verdampfertemperaturen die Austrittsöffnung zum Sorptionsmittelbehälter verengt. Der mit Wärmetauscherrippen 15 versehene Verflüssiger 13 liegt im unteren Bereich eines Pufferspeichers 14, der mit Wasser 16 aufgefüllt ist. Der Sorptionsmittelbehälter 12 besteht aus zwei metallischen Sorberhüllen 17, die in der Mitte eine elektrische Heizung 18 einbetten. Die Sorberhüllen 17 enthalten jeweils eine Sorptionsmittelfüllung 19, die aus Zeolithformkörpern aufgebaut ist.

Ein Regler 20 steuert den Betrieb der Heizung 18 , abhängig von der Temperatur der Kühlschrankluft und der Temperatur der Sorptionsmittelfüllung 19. Eingangsgrößen in den Regler 20 sind die Lufttemperaturen im Kühlschrank, die über einen Temperatursensor 21 erfasst werden und die Zeolithtemperatur, die von einem Zeolith-Temperaturfühler 22 gemeldet wird.

Die erfindungsgemäße Funktion des Kühlschrankes lässt sich in eine relativ kurze Desorptionsphase und eine deutlich längere Adsorptionsphase unterteilen.

Die Desorptionsphase beginnt mit dem Aufheizen der Sorptionsmittelfüllung 19. Der Temperatursensor 21 meldet an den Regler 20 die Überschreitung der vorgewählten Temperatur der Kühlschrankluft. Daraufhin wird die elektrische Heizung 18 in Betrieb genommen bis der Zeolith-Temperaturfühler 22 das Erreichen der Desorptions-Endtemperatur feststellt. Während der Heizphase wird aus der immer wärmer werden Sorptionsmittelfüllung 19 Wasserdampf ausgetrieben, der durch die Arbeitsmitteldampfleitung 9, den Verdampfer 4 und die Verbindungsleitung 10 in den Verflüssiger 13 einströmt. In diesem wird der Dampf durch Wärmeabgabe über die Wärmetauscherrippen 15 an das Pufferwasser 16 verflüssigt. Das Kondensat sammelt sich im unteren Bereich des Verflüssigers 13. Ein kleiner Teil des Wasserdampfes verflüssigt sich im Verdampfer 4 bis dieser auf das Temperaturniveau des Verflüssigers 13 angestiegen ist. Auch die Luftmassen rund um den Verdampfer 4 erwärmen sich. Da diese Luftmenge leichter ist, als die kalte Luft im unteren Kühlschrankbereich, erfolgt keine Vermischung. Zudem verhindern die Kälte speichernden Elemente 8 dass die Getränkeflaschen 11 im Kühlschrank (z.B. durch Wärmestrahlung) merklich erwärmt werden.

Auch die mit der Umgebungsluft in Kontakt stehenden Sorptionsbehälter-Hüllen 17 geben während der Desorptionsphase Wärme ab. Da diese Phase aber erfindungsgemäß kurz gehalten werden kann und die Wärmeverluste relativ zur hohen Heizleistung gering sind, kann auf eine thermische Isolierung der äußeren Sorptionsbehälter-Hüllen 17 verzichtet werden. Zudem bildet sich innerhalb der Sorptionsmittelfüllung 19 ein relativ starker Temperaturgradient aus. So sind nahe der elektrischen Heizung 18 Temperaturen bis 400 °C messbar, während die Zeolithtemperaturen im Kontakt zu den außenliegenden Sorptionsbehälter-Hüllen 17 nur 140 °C heiß werden. Die Wärmeverluste an die Umgebung sind von diesem niedrigen Temperaturniveau deutlich geringer. Zudem treten diese Temperaturen lediglich am Ende der Desorptionsphase auf. Mit dem Erreichen der Desorptions-Endtemperatur wird die Beheizung abgestellt. Der Pufferspeicher hat zu diesem Zeitpunkt seine höchste Temperatur. Diese sinkt nunmehr während der folgenden Adsorptionsphase kontinuierlich ab, da über die Behälterwände langsam Wärme an die Umgebung abfließt.

Auch über die nicht thermisch isolierten Sorptionsbehälter-Hüllen 17 fließt weiterhin Wärme an die vorbeiströmende Umgebungsluft ab. Die Temperatur der Sorptionsmittelfüllung 19 sinkt dadurch und Arbeitsmitteldampf strömt zurück in den Sorptionsmittelbehälter 12. Der Dampfdruck im Verdampfer 4 nimmt daraufhin ab bis das Kondensat aus dem Verflüssiger hochgesaugt wird. Alsbald befindet sich die gesamte flüssige Arbeitsmittelmenge im Verdampfer 4. Bei fortgesetzter Abkühlung der Sorptionsmittelfüllung 19 wird im Laufe der Adsorptionsphase auch diese Wassermasse im Verdampfer unter Aufnahme der Verdampfungswärme verdampfen. Bei Verdampfungstemperaturen unterhalb des Gefrierpunktes wird nach und nach die verbliebene Wassermenge vereisen. Ein mögliches Abkühlen weit unter den Gefrierpunkt verhindert das Bi-Metallelement 23, das die Einströmungsöffnung in die Arbeitsmitteldampfleitung 9 verengt. Das Ende der Adsorptionsphase ist erreicht, wenn der Regler 20 eine zu hohe Lufttemperatur im Kühlschrank registriert. Durch Aufheizung der Sorptionsmittelfüllung 19 beginnt die Desorptionsphase dann von vorne.

Bei dem in Fig. 2 dargestellten Adsorptions-Kühlapparat liegt der Pufferspeicher 30 oberhalb des Verdampfers 32. Vom Sorptionsmittelbehälter 33 verläuft die Arbeitsmitteldampfleitung 34 durch den Pufferspeicher 30 um an dessen Wasserinhalt 35 die Verflüssigungswärme effektiv ableiten zu können. Der Teil der Arbeitsmitteldampfleitung 34, der Wärme an den Wasserinhalt 35 abgeben kann hat demzufolge zugleich die Funktion des Verflüssigers. Die Arbeitsmitteldampfleitung 34 ist geneigt angeordnet, so dass das Kondensat 39 bereits während der Desorptionsphase ohne zusätzliche Vorkehrungen, der Schwerkraft folgend direkt in den Verdampfer 32 abfließen kann. Der Sorptionsbehälter 33 besteht in dieser Ausgestaltung aus einer innenliegenden Heizpatrone 38 und einer Sorptionsmittelfüllung 37, die von einer zylindrischen Sorber-Hülle 36 umschlossen ist. Auch diese benötigt keine thermische Isolierung, da die Wärmeverluste auf Grund der kurzen Desorptionsphase und des großen Temperaturgradienten innerhalb der Sorptionsmittelfüllung 37 gering sind.

Die Betriebsweise des Kühlapparates nach Fig. 2 verläuft identisch zu der weiter oben beschriebenen Betriebsweise des Apparates gemäß Fig. 1. Einziger Unterschied ist, dass das Kondensat 39 nicht im Verflüssiger verbleibt, sondern bereits während der Desorptionsphase in den Verdampfer 32 abfließen kann.

## Patentansprüche

1. Adsorptions-Kühlapparat mit einem intermittierend beheizten Sorptionsmittelbehälter (12), der ein Sorptionsmittel (19) enthält, das während einer Adsorptionsphase ein Arbeitsmittel exotherm sorbiert und während einer folgenden Desorptionsphase unter Wärmezufuhr bei höheren Temperaturen wieder desorbiert, mit einem Verflüssiger (13), der über eine Verbindungsleitung (10) verflüssigtes Arbeitsmittel in den Verdampfer (4) ableitet, der wiederum mit dem Sorptionsmittel (19) über eine Arbeitsmitteldampfleitung (9) in Verbindung steht und während der Adsorptionsphase Wärme von einem zu kühlenden Medium aufnimmt und der Verflüssiger (13) an einen Pufferspeicher (14) gekoppelt ist, der zumindest einen Teil der Verflüssigungswärme des Arbeitsmitteldampfes puffert und die gespeicherte Wärme auch während der Adsorptionsphase an die Umgebung wieder abführen kann, **dadurch gekennzeichnet, dass**
der Verdampfer (4) Benetzungsmittel (6) enthält, die eine homogene Verteilung des flüssigen Arbeitsmittels innerhalb des Verdampfers bewirken.

2. Adsorptions-Kühlapparat nach einem der vorangehenden Ansprüche, **dadurch gekennzeichnet, dass**
der Verdampfer (4) so angeordnet ist, dass er während der Desorptionsphase relativ wenig Wärme an das zu kühlende Medium abgibt.

3. Adsorptions-Kühlapparat nach einem der vorangehenden Ansprüche, **dadurch gekennzeichnet, dass**
der Verdampfer (4) im oberen Bereich des zu kühlenden Mediums angeordnet ist und dass das sich während der Desorptionsphase erwärmende Medium auf Grund der geringeren Dichte nicht mit dem darunter befindlichen, kühleren Medium vermischt.

4. Adsorptions-Kühlapparat nach einem der vorangehenden Ansprüche, **dadurch gekennzeichnet, dass**
unterhalb des Verdampfers (4) ein Kälte speicherndes Element (8) oder ein Strahlungsschirm angeordnet ist.

5. Adsorptions-Kühlapparat nach einem der vorangehenden Ansprüche,
**dadurch gekennzeichnet, dass**
das zu kühlende Medium mittels Absperr-Vorrichtungen gehindert wird, während der Desorptionsphase mit dem bereits gekühlten Medium Wärme auszutauschen.

6. Adsorptions-Kühlapparat nach einem der vorangehenden Ansprüche,**dadurch gekennzeichnet, dass**
die während der Desorptionsphase zugeführte Desorptionswärme aus einem Brenner zugeführt wird.

7. Adsorptions-Kühlapparat nach einem der vorangehenden Ansprüche, **dadurch gekennzeichnet, dass**
das Sorptionsmittel Zeolith und das Arbeitsmittel Wasser enthält.

8. Adsorptions-Kühlapparat nach einem der vorangehenden Ansprüche, **dadurch gekennzeichnet, dass**
das Kondensat in einem Kondensatpuffer auf einem tieferen Niveau gesammelt wird und am Anfang der Adsorptionsphase in das höher gelegene Niveau des Verdampfers (4) gesaugt wird.

9. Adsorptions-Kühlapparat nach einem der vorangehenden Ansprüche,**dadurch gekennzeichnet, dass**
die Arbeitsmitteldampfleitung (9) ein Regelelement enthält, das den Strömungsquerschnitt bei zu tiefen Verdampfertemperaturen verengt.

10. Adsorptions-Kühlapparat nach Anspruch 10, **dadurch gekennzeichnet, dass**
das Regelelement ein Bimetall-Element (23) enthält.

11. Verfahren zum Betrieb eines Adsorptions-Kühlapparates gemäß Anspruch 1 wobei die Desorptionsphase weniger als ein Drittel der Zeit der Adsorptionsphase beträgt
**dadurch gekennzeichnet, dass**
während der Desorptionsphase, verursacht durch eine hohe Heizleistung, innerhalb des Sorptionsmittels ein Temperaturgradient von über 100 K zwischen der Wärme aufnehmenden Fläche und der Wärme abgebenden Fläche entsteht.

## Claims

1. Adsorption cooling apparatus including an intermittently heated sorption agent container (12), which contains a sorption agent (19), which exothermically adsorbs a working agent during an adsorption phase and desorbs during a subsequent desorption phase with the addition of heat at relatively high temperatures, a condenser (13), which draws off condensed working agent via a connecting conduit (10) into the vaporiser (4), which is in turn connected to the sorption agent (19) via a working agent vapour conduit (9) and, during the adsorption phase, absorbs heat from a medium to be cooled, and the condenser (13) is coupled to an accumulator (14), which stores at least a proportion of the heat of condensation of the working medium vapour and can conduct the stored heat to the environment even during the adsorption phase, **characterised in that** the vaporiser (4) contains wetting agents (6),which produce a homogeneous distribution of the liquid working agent within the vaporiser.

2. Adsorption cooling apparatus as claimed in one of the preceding claims, **characterised in that** the vaporiser (4) is so arranged that it transfers relatively little heat to the medium to be cooled during the desorption phase.

3. Adsorption cooling apparatus as claimed in one of the preceding claims, **characterised in that** the vaporiser (4) is arranged in the upper region of the medium to be cooled and that the medium to be heated during the desorption phase does not mix with the cooler medium located beneath it due to the lower density.

4. Adsorption cooling apparatus as claimed in one of the preceding claims, **characterised in that** arranged beneath the vaporiser (4) there is an element (8) storing cold or a radiation shield.

5. Adsorption cooling apparatus as claimed in one of the preceding claims, **characterised in that** the medium to be cooled is prevented by means of barrier devices from exchanging heat with the medium that has already been cooled during the desorption phase.

6. Adsorption cooling apparatus as claimed in one of the preceding claims, **characterised in that** the desorption heat supplied during the desorption phase is supplied from a burner.

7. Adsorption cooling apparatus as claimed in one of the preceding claims, **characterised in that** the sorption agent contains zeolite and the working agent contains water.

8. Adsorption cooling apparatus as claimed in one of the preceding claims, **characterised in that** the condensate is collected at a lower level in a condensate buffer and at the beginning of the adsorption phase is drawn into the higher level of the vaporiser (4) by suction.

9. Adsorption cooling apparatus as claimed in one of the preceding claims, **characterised in that** the working medium vapour conduit (9) includes a control element, which restricts the flow cross-section at vaporiser temperatures which are too low.

10. Adsorption cooling apparatus as claimed in Claim 10, **characterised in that** the control element includes a bimetallic element (23).

11. A method of operating an adsorption cooling apparatus as claimed in Claim 1, wherein the desorption phase constitutes less than one-third of the time of the adsorption phase, **characterised in that** during the adsorption phase, a temperature gradient of above 100 K is produced between the heat-receiving surface and the heat-emitting surface, caused by high heat output.

## Revendications

1. Réfrigérateur à adsorption comprenant un récipient de sorbant (12) chauffé par intermittence, qui contient un sorbant (19), qui adsorbe un milieu actif de manière exothermique pendant une phase d'adsorption et le désorbe à nouveau pendant une phase de désorption suivante par un apport de chaleur s'élevant à des températures plus élevées, avec un liquéfacteur (13), qui évacue le milieu actif liquéfié par l'intermédiaire d'une conduite de liaison (10) dans l'évaporateur (4), qui est à nouveau relié au sorbant (19) par l'intermédiaire d'une conduite d'évaporation (9) de milieu actif et, pendant la phase d'adsorption, reçoit la chaleur provenant d'un milieu à refroidir et le liquéfacteur (13) est couplé à un réservoir d'accumulation (14), qui tamponne au moins une partie de la chaleur de liquéfaction de la vapeur de milieu actif et peut à nouveau évacuer dans l'environnement la chaleur également accumulée pendant la phase d'adsorption,
**caractérisé en ce que**
l'évaporateur (4) contient des agents mouillants (6), qui réalisent une répartition homogène de du milieu actif liquide à l'intérieur de l'évaporateur.

2. Réfrigérateur à adsorption selon l'une quelconque des revendications précédentes, **caractérisé en ce que** l'évaporateur (4) est disposé de sorte qu'il dégage pendant la phase de désorption relativement moins de chaleur sur le milieu à refroidir.

3. Réfrigérateur à adsorption selon l'une quelconque des revendications précédentes, **caractérisé en ce que** l'évaporateur (4) est disposé dans la zone supérieure du milieu à refroidir et **en ce que** le milieu se réchauffant pendant la phase de désorption, en raison de sa densité moins élevée, ne se mélange pas au milieu plus froid situé dessous.

4. Réfrigérateur à adsorption selon l'une quelconque des revendications précédentes, **caractérisé en ce qu'**un élément (8) accumulant du froid ou un écran antirayonnement est disposé au-dessous de l'évaporateur (4).

5. Réfrigérateur à adsorption selon l'une quelconque des revendications précédentes, **caractérisé en ce que** le milieu à refroidir, pendant la phase de désorption, est empêché de permuter avec le milieu déjà refroidi au moyen de dispositifs d'isolation.

6. Réfrigérateur à adsorption selon l'une quelconque des revendications précédentes, **caractérisé en ce que** la chaleur de désorption amenée pendant la phase de désorption provient d'un brûleur.

7. Réfrigérateur à adsorption selon l'une quelconque des revendications précédentes, **caractérisé en ce que** le sorbant contient du zéolithe et le milieu actif de l'eau.

8. Réfrigérateur à adsorption selon l'une quelconque des revendications précédentes, **caractérisé en ce que** le condensat dans un réservoir de condensat est collecté à un niveau plus bas et aspiré au début de la phase d'adsorption au niveau situé plus haut de l'évaporateur (4).

9. Réfrigérateur à adsorption selon l'une quelconque des revendications précédentes, **caractérisé en ce que** la conduite d'évaporation (9) de milieu actif contient un élément de régulation qui rétrécit la section d'écoulement lorsque les températures d'évaporateur sont trop basses.

10. Réfrigérateur à adsorption selon la revendication 10,
**caractérisé en ce que** l'élément de régulation contient un élément bimétallique (23).

11. Procédé de fonctionnement d'un réfrigérateur à adsorption selon la revendication 1, dans lequel la phase de désorption mesure au moins un tiers de la durée de la phase d'adsorption, **caractérisé en ce qu'**un gradient de température supérieur à 100 K est créé entre la surface recevant la chaleur et la surface évacuant la chaleur, pendant la phase de désorption, provoquée par une puissance calorifique élevée, à l'intérieur du sorbant.
